# EUROPÄISCHE PATENTSCHRIFT

(11) **EP 3 485 078 B1**
(45) Veröffentlichungstag und Bekanntmachung des Hinweises auf die Patenterteilung: **24.09.2025**
(21) Anmeldenummer: 17737578.9
(22) Anmeldetag: 11.07.2017
(51) Int. Cl.: D06F 34/18, D06F 93/00, D06F 103/02, D06F 103/12, D06F 103/38, D06F 103/64, D06F 105/58, D06F 103/26

(54) **ERFASSEN UND/ODER ÜBERWACHEN DER BELASTUNG EINES TEXTILSTÜCKS WÄHREND EINES BEHANDLUNGSZYKLUS**
DETECTION AND/OR MONITORING OF THE LOAD ON A TEXTILE PIECE DURING A TREATMENT CYCLE
DÉTECTION ET/OU SURVEILLANCE DE LA SOLLICITATION D'UNE PIÈCE TEXTILE AU COURS D'UN CYCLE DE TRAITEMENT

(30) Priorität: 15.07.2016 DE 102016212980
(43) Veröffentlichungstag der Anmeldung: 22.05.2019
(73) Patentinhaber: Henkel AG & Co. KGaA, 40589 Düsseldorf (DE)
(72) Erfinder: KESSLER, Arnd, 40789 Monheim am Rhein (DE); NITSCH, Christian, 40591 Düsseldorf (DE); ZÜCHNER, Lars, 40764 Langenfeld (DE); WAWER, Georg, 1040 Wien (AT); MÜLLER, Alexander, 40789 Monheim (DE)
(86) Internationale Anmeldenummer: PCT/EP2017/067350
(87) Internationale Veröffentlichungsnummer: WO 2018/011183

(56) Entgegenhaltungen:
- EP-A1- 0 548 697
- EP-A1- 2 568 077
- DE-A1- 4 309 914
- US-B1- 9 280 148

## Beschreibung

### Gebiet der Erfindung

Die Erfindung betrifft unter anderem ein Verfahren und eine Textilstückvorrichtung, welche ein Speichern und/oder Überwachen der Belastung eines Textilstücks während eines oder mehrerer Behandlungszyklen ermöglichen.

### Hintergrund der Erfindung

Aus der internationalen Patentanmeldung WO04/055256 ist ein Verfahren zum Verwalten von Textilien oder Textilstücken bekannt. Hierfür sind Textilstücke mit einem Identifikationsmittel ausgerüstet (bspw. RFID Tag), der insbesondere einen eindeutigen Identifikationscode, Informationen zur Faserart, Färbemittel, Farbe und Waschhistorie enthalten kann. Zum Auslesen der Informationen ist beispielsweise an der Öffnung einer Waschmaschine ein Sensor vorgesehen, wobei auch ein Schreibmittel angedacht ist, um Informationen auf das Identifikationsmittel zu schreiben. Mit den gewonnen Informationen kann ein Programm zur Steuerung einer Waschmaschine oder eine Dosiervorrichtung zusammengestellt werden. Dieses Verfahren ist jedoch darauf angewiesen, dass die Waschmaschine einen entsprechenden Sensor zum Auslesen der Informationen aufweist.

Bei anderen im Stand der Technik bekannten Verfahren findet die Auswahl der Art (color, weiß, mit Bleiche, mit Duftfänger) und der Dosierung des Waschmittels sowie die Auswahl und Steuerung des Waschprogramms (Temperatur, Dauer, Umdrehungen etc.) manuell statt. Dies ist mühselig und kann, gerade wenn mehrere Textilstücke zusammen gewaschen werden, zur Auswahl eines für eines der Textilstücke unzulässigen Waschprogramms führen.

Dokument US9280148B1 beschreibt ein System und Verfahren zum Lesen von Informationen von einem Etikett eines Kleidungsstücks. Diese Informationen werden verwendet, um akzeptable Einstellungen für die Durchführung eines Reinigungsvorgangs durch ein Gerät zu bestimmen. Dokument DE4309914 A1 beschreibt ein Verfahren zum Einlesen von Informationen, die auf einem Etikett eines Kleidungsstücks gespeichert sind, um einen Benutzer bei der Auswahl eines geeigneten Reinigungsprogramms für ein Haushaltsgerät zu unterstützen. Dokument EP2568077 A1 beschreibt die Verwendung eines RFID-Tags auf einem Kleidungsstück, um Informationen über Reinigungsparameter zu schreiben, die in einem Gerät ausgewählt wurden, das einen Reinigungsvorgang durchführt. Dokument EP0548697A1 beschreibt ein Verfahren zum Lesen eines Codes auf einem zu reinigenden Gegenstand, um für diesen Gegenstand geeignete Reinigungsparameter zu ermitteln.

Bei keinen der bekannten Verfahren findet ein Erfassen und/oder Überwachen der tatsächlichen Belastung der Textilstücke statt.

### Allgemeine Beschreibung einiger beispielhafter Ausführungsformen der Erfindung

Vor dem Hintergrund des dargestellten Stands der Technik ist es somit Aufgabe der Erfindung, die beschriebenen Probleme zumindest teilweise zu verringern oder zu vermeiden, beispielsweise eine Überwachung der Belastung eines Textilstücks während eines Behandlungszyklus zu ermöglichen.

Diese Aufgabe wird von einem Verfahren gemäß dem Anspruch 1, einer Textilstückvorrichtung gemäß dem Anspruch 12, einer Vorrichtung gemäß dem Anspruch 14 und einem Computerprogrammprodukt gemäß dem Anspruch 15 gelöst.

Das Verfahren gemäß der Erfindung ist ein Verfahren zum Speichern und/oder Überwachen der Belastung eines Textilstücks während eines oder mehrerer Behandlungszyklen.

Gemäß der Erfindung wird ferner eine Textilstückvorrichtung für ein Textilstück offenbart, wobei die Textilstückvorrichtung zur Ausführung und/oder Steuerung des Verfahrens gemäß der Erfindung eingerichtet ist und jeweilige Mittel zur Ausführung und/oder Steuerung der Schritte des Verfahrens gemäß der Erfindung umfasst.

Die Textilstückvorrichtung umfasst zumindest einen Prozessor und zumindest einen Speicher mit Programmanweisungen eines Computerprogramms (z.B. des Computerprogramms gemäß dem ersten Aspekt der Erfindung). Unter einem Prozessor soll zum Beispiel eine Kontrolleinheit, ein Mikroprozessor, eine Mikrokontrolleinheit wie ein Mikrocontroller, ein digitaler Signalprozessor (DSP), eine anwendungsspezifische Integrierte Schaltung (ASIC) oder ein Field Programmable Gate Arrays (FPGA) verstanden werden.

Zusätzlich umfasst die Textilstückvorrichtung zumindest einen Sensor eingerichtet zum Erfassen und/oder Bestimmen eines Werts eines Waschparameters vor und/oder während eines Waschzyklus des Textilstücks.

Die Textilstückvorrichtung ist an und/oder in einem Etikett eines Textilstücks angeordnet.

Gemäß der Erfindung wird ferner ein Computerprogrammprodukt gemäß Anspruch 15 offenbart.

Es wird ferner ein computerlesbares Speichermedium offenbart, welches ein Computerprogramm gemäß dem ersten Aspekt enthält. Ein computerlesbares Speichermedium kann z.B. als magnetisches, elektrisches, elektromagnetisches, optisches und/oder andersartiges Speichermedium ausgebildet sein. Ein solches computerlesbares Speichermedium ist vorzugsweise gegenständlich (also "berührbar"), zum Beispiel ist es als Datenträgervorrichtung ausgebildet. Eine solche Datenträgervorrichtung ist beispielsweise tragbar oder in einer Vorrichtung fest installiert. Beispiele für eine solche Datenträgervorrichtung sind flüchtige oder nicht-flüchtige Speicher mit wahlfreiem-Zugriff (RAM) wie z.B. NOR-Flash-Speicher oder mit sequentiellen-Zugriff wie NAND-Flash-Speicher und/oder Speicher mit Nur-Lese-Zugriff (ROM) oder Schreib-Lese-Zugriff. Computerlesbar soll zum Beispiel so verstanden werden, dass das Speichermedium von einem Computer bzw. einer Datenverarbeitungsanlage (aus)gelesen und/oder beschrieben werden kann, beispielsweise von einem Prozessor.

Im Folgenden werden weitere beispielhafte Eigenschaften und Ausführungsformen der Textilstückvorrichtung, des Textilstücks des Verfahrens und des Computerprogrammprodukts gemäß dem der Erfindung beschrieben.

Unter einem Textilstück soll beispielsweise ein Erzeugnis verstanden werden, das zu mindestens 80 % seines Gewichtes aus textilen Rohstoffen hergestellt ist. Dabei sollen als textile Rohstoffe beispielsweise Fasern einschließlich Tierhaare verstanden werden, die sich verspinnen oder zu textilen Flächengebilden verarbeiten lassen.

Das Textilstück ist ein Wäschestück, insbesondere ein Bekleidungsstück. Weitere Beispiele für Textilstücke sind Vorhänge, Handtücher, Bettwäsche, Tischdecken oder Putz- und Reinigungstücher.

Dass die Textilstückvorrichtung für ein Textilstück ist, soll so verstanden werden, dass die Textilstückvorrichtung derart ausgebildet ist, dass sie auch während eines Behandlungszyklus des Textilstücks funktionsfähig bleibt. Zum Beispiel ist die Textilstückvorrichtung derart ausgebildet, dass sie die üblichen Belastungen in einer Waschmaschine während eines Waschprogramms oder in einem Trockner während eines Trocknerprogramms zerstörungsfrei übersteht. Zum Beispiel ist die Textilstückvorrichtung wasserdicht (z.B. wasserdicht bis zu einem Druck von 5 bis 10 bar, vorzugsweise wasserdicht bis zu einem Druck von 10 bis 20 bar) ausgebildet.

Die Textilstückvorichtung ist an und/oder in einem Etikett des Textilstücks anordnenbar und/oder angeordnet.

Unter einem Behandlungszyklus des Textilstücks soll das Waschen des Textilstücks von Hand oder in einer Waschmaschine verstanden werden. Ferner kann auch ein anschließendes Trocknen des Textilstücks an der Luft oder in einem Trockner als Teil des Behandlungszyklus verstanden werden. Das Waschen in der Waschmaschine kann beispielsweise gemäß einem Waschprogramm der Waschmaschine erfolgen, und das Trocknen in dem Trockner kann beispielsweise gemäß einem Trocknerprogramm des Trockners erfolgen.

Der durch den Sensor erfasste und/oder bestimmte Behandlungsparameterwert repräsentiert einen Wert eines für die Belastung des Textilstücks während der Behandlung des Textilstücks charakteristischen Behandlungsparameters. Der Behandlungsparameter ist charakteristisch für eine Belastung des Textilstücks während des Behandlungszyklus, zum Beispiel eine mechanische und/oder chemische Belastung des Textilstücks während des Behandlungszyklus. Die Belastung des Textilstücks während des Waschens in einer Waschmaschine hängt von dem Waschprogramm (z.B. Waschtemperatur, Waschzeit, Wasserstand, Schleuderdrehzahl, etc.), dem Waschmittel und dessen Dosierung, der Beladung der Waschtrommel und den anderen Textilstücken ab. Eine zu hohe Belastung des Textilstücks kann zu einer Beschädigung, starken Abnutzung und Alterung und/oder unerwünschten Verfärbung des Textilstücks führen.

Gemäß der Erfindung umfasst das Verfahren ferner das Erfassen und/oder Bestimmen des Behandlungsparameterwerts.

Der erfasste und/oder bestimmte Wert des Waschparameters repräsentiert einen Wert einer für die Belastung des Textilstücks während des Behandlungszyklus charakteristischen Größe. Dementsprechend soll unter dem Erfassen eines Behandlungsparameterwerts verstanden werden, dass ein Wert einer für die Belastung des Textilstücks während des Behandlungszyklus charakteristischen Größe gemessen wird. Unter dem Bestimmen eines Behandlungsparameterwerts soll beispielsweise verstanden werden, dass der Behandlungsparameterwert basierend auf einem oder mehreren gemessen Werten einer oder mehrerer Größen bestimmt (z.B. berechnet) wird.

Der Behandlungsparameterwert vor und/oder während der Behandlung erfasst und/oder bestimmt. Dies soll beispielsweise so verstanden werden, dass der Behandlungsparameterwert erfasst wird, wenn sich das Textilstück in einer Waschmaschine und/oder einem Trockner befindet. Zum Beispiel bewirkt die Waschmaschine oder der Trockner, dass der Sensor den Behandlungsparameterwert vor und/oder während des Behandlungszyklus (z.B. eines Waschprogramms und/oder eines Trocknerprogramms) erfasst und/oder bestimmt.

Zum Beispiel sind in dem Speicher der Textilstückvorrichtung weitere Behandlungsparameterwerte von zumindest teilweise verschiedenen Behandlungszyklen gespeichert. Durch das Speichern mehrerer Behandlungsparameterwerte unterschiedlicher Behandlungszyklen des Textilstücks kann beispielsweise eine Behandlungszyklushistorie (z.B. eine Waschhistorie) des Textilstücks erhalten werden. Dies ist beispielsweise vorteilhaft, um Rückschlüsse auf das Alter des Textilstücks, die Behandlungshäufigkeit des Textilstücks und/oder die Belastung des Textilstücks während der unterschiedlichen Behandlungszyklen ziehen zu können.

Gemäß einer beispielhaften Ausführungsform der Erfindung ist der Sensor, durch den der Behandlungsparameterwert erfasst und/oder bestimmt wird, Teil der Textilstückvorrichtung. In diesem Fall soll unter dem Erhalten des Behandlungsparameters an der Textilstückvorrichtung beispielsweise verstanden werden, dass der Behandlungsparameter durch den Sensor der Textilstückvorrichtung erfasst und/oder bestimmt wird. Zum Beispiel ist der Sensor der Textilstückvorrichtung eingerichtet, den Behandlungsparameterwert zu erfassen und/oder zu bestimmen, sobald die Textilstückvorrichtung aktiviert ist. Zum Beispiel ist die Textilstückvorrichtung manuell und/oder durch die Waschmaschine oder den Trockner aktivierbar.

Gemäß einer beispielhaften Ausführungsform der Erfindung ist der Sensor, durch den der Behandlungsparameterwert erfasst und/oder bestimmt wird, Teil einer von der Textilstückvorrichtung verschiedenen Vorrichtung (z.B. einer Waschmaschine und/oder eines Trockners). In diesem Fall soll unter dem Erhalten des Behandlungsparameters an der Textilstückvorrichtung beispielsweise verstanden werden, dass der Behandlungsparameterwert oder eine Information, die den Behandlungsparameterwert umfasst, durch eine Kommunikationsschnittstelle der Textilstückvorrichtung empfangen wird (z.B. von dem Sensor oder der Vorrichtung, die den Sensor umfasst, empfangen wird).

Gemäß einer beispielhaften Ausführungsform der Erfindung werden mehrere Behandlungsparameterwerte an der Textilstückvorrichtung erhalten. Zum Beispiel wird zumindest ein Behandlungsparameterwert durch einen Sensor, der Teil der Textilstückvorrichtung ist, erfasst und/oder bestimmt und zumindest ein weiterer Behandlungsparameterwert von einem Sensor, der Teil einer von der Textilstückvorrichtung verschiedenen Vorrichtung ist, erfasst und/oder bestimmt.

Gemäß einer beispielhaften Ausführungsform der Erfindung ist der Behandlungsparameterwert indikativ für eine Temperatur, eine Behandlungsdauer, eine Beschleunigung, einen Druck, eine Vibration, ein elektromagnetisches Feld, eine elektromagnetische Strahlung (z.B. sichtbarer oder nicht-sichtbarer elektromagnetischer Strahlung), eine Schallfrequenz, einen Schalldruckpegel, einen ph-Wert, eine Leitfähigkeit, ein Redox-Potential, einen Geruch, eine Ozon-Konzentration, eine NOX-Konzentration, eine SO2-Konzentration, eine Farbe, einen Weißanteil, eine Keimbelastung, einen Ort, eine Luftfeuchtigkeit, einen Luftdruck, eine Windgeschwindigkeit, eine Windrichtung, eine Lichtintensität, eine Rayleigh-Streuung und/oder eine Staubkonzentration.

Jeder dieser Parameter ist beispielsweise charakteristisch für eine Belastung des Textilstücks während eines Behandlungszyklus.

Durch eine unzulässig hohe Temperatur der Waschlauge in der Umgebung des Textilstücks kann das Ausbluten des Textilstücks beispielsweise befördert werden, so dass die Farbe des Textilstücks verblasst und andere gleichzeitig gewaschene Textilstücke verfärbt werden. Die Umgebungstemperatur ist daher eine charakteristische Größe für eine Belastung eines farbigen Textilstücks beim Waschen während eines Behandlungszyklus. Zum Beispiel wird die Umgebungstemperatur des Textilstücks erfasst und/oder bestimmt. Hierzu umfasst die Textilstückvorrichtung beispielsweise einen Temperatursensor (z.B. einen Pt100-Messwiderstand und/oder einen Halbleiter-Temperatursensor). Alternativ oder zusätzlich ist auch denkbar, dass die Waschmaschine oder der Trockner einen entsprechenden Temperatursensor umfasst.

Die Beschleunigung des Textilstücks und/oder der auf das Textilstück wirkende Druck sind beispielsweise charakteristisch für eine mechanische Belastung des Textilstücks beim Schleudern während eines Behandlungszyklus. Eine unzulässige Beschleunigung und/oder ein unzulässiger Druck können zu einer Beschädigung des Textilstücks führen. Die auf das Textilstück und/oder die Textilstückvorrichtung wirkende Beschleunigung kann beispielsweise durch einen Beschleunigungssensor der Textilstückvorrichtung erfasst und/oder bestimmt werden. Ein Beschleunigungssensor kann beispielsweise ein Mikro-Elektro-Mechanisches-System (MEMS) sein, das auf dem Feder-Masse-Prinzip beruht und bei dem eine Beschleunigung indirekt durch eine Kapazitätsänderung bestimmt werden kann. Der Druck kann durch einen Drucksensor (z.B. eine kapazitiven Drucksensor) der Textilstückvorrichtung erfasst und/oder bestimmt werden. Alternativ oder zusätzlich ist auch denkbar, dass die Waschmaschine oder der Trockner einen entsprechenden Beschleunigungssensor und/oder einen entsprechenden Drucksensor umfasst.

Die Farbe der Waschlauge und/oder anderer Textilstücke in der der Umgebung des Textilstücks und/oder der Textilstückvorrichtung können ebenfalls charakteristisch für eine Belastung des Textilstücks während des Behandlungszyklus sein. So kann eine Verfärbung der Waschlauge und/oder verschiedene Farben in der der Umgebung des Textilstücks und/oder der Textilstückvorrichtung auf die Gefahr einer Verfärbung des Textilstücks hindeuten. Alternativ oder zusätzlich kann auch der Kontrast und/oder der Weißanteil in der der Umgebung des Textilstücks und/oder der Textilstückvorrichtung charakteristisch für eine solche Belastung des Textilstücks während des Behandlungszyklus sein. Dementsprechend kann der Sensor, durch den der Behandlungsparameterwert erfasst und/oder bestimmt wird, beispielsweise ein optischer Sensor zum Erfassen und/oder Bestimmen der Farbe, des Weißanteils und/oder des Kontrasts sein. Beispielsweise umfasst ein solcher optischer Sensor zumindest eine Photodiode und optional einen Leuchtdiode. Alternativ oder zusätzlich ist der optische Sensor beispielsweise ein Bildsensor wie ein CCD-Sensor und/oder ein CMOS-Sensor.

Eine elektromagnetische Strahlung (z.B. sichtbarer oder nicht-sichtbarer elektromagnetischer Strahlung) oder eine Lichtintensität können beispielsweise charakteristisch für eine Belastung des Textilstücks beim Trocknen während des Behandlungszyklus sein. Beispielsweise kann starke Sonneneinstrahlung zum Ausbleichen eines farbigen Textilstücks führen. Auch eine solche elektromagnetische Strahlung oder eine Lichtintensität können durch einen optischen Sensor erfasst werden. Beispielsweise umfasst der optische Sensor ein Spektrometer (beispielsweise ein UV/VIS-Spektrometer). Beispielsweise ist der optische Sensor zur Detektion von sichtbarer oder nicht-sichtbarer elektromagnetischer Strahlung eingerichtet. Beispielsweise ist der optische Sensor zur Detektion von UV-Strahlung, beispielsweise UV-A-, UV-B- und/oder UV-C-Strahlung eingerichtet. Beispielsweise ist der Sensor zur Detektion von Infrarot-Strahlung, beispielsweise von NIR-, MIR und/oder FIR-Strahlung eingerichtet.

Weitere für die Belastung des Textilstücks charakteristische Größen sind beispielsweise ein ph-Wert, eine Leitfähigkeit und/oder ein Redox-Potential der Waschlauge. Diese Parameter sind beispielsweise abhängig von der Wasserhärte und/oder der chemischen Zusammensetzung der Waschlauge und/oder des Waschmittels und/oder einer Dosierung des Waschmittels beim Waschen während des Behandlungszyklus sind. Ein unzulässige Dosierung und/oder eine unzulässige chemische Zusammensetzung des Waschmittels können beispielsweise zu einer Beschädigung, einem Ausbleichen und/oder einer Verfärbung des Textilstücks führen. Auch eine unzulässige Wasserhärte kann schädlich für das Textilstück sein. Zum Erfassen und/oder Bestimmen dieser Größen kann der Sensor beispielsweise ein chemischer Sensor (z.B. eine ionenselektive Elektrode) wie ein ph-Wert-Sensor (z.B. eine pH-Elektrode), ein Redox-Potential-Sensor und/oder ein Leitfähigkeitssensor sein.

Auch die Dauer des Behandlungszyklus und/oder eines Abschnitts des Behandlungszyklus kann charakteristisch für eine Belastung des Textilstücks während des Behandlungszyklus sein. So darf das Textilstück beispielsweise nur für einen kurzen Zeitraum einer hohen Beschleunigung, aber für einen längeren Zeitraum einer niedrigeren Beschleunigung ausgesetzt werden. Die Dauer des Behandlungszyklus und/oder eines Abschnitts des Behandlungszyklus kann beispielsweise durch einen Timer erfasst und/oder bestimmt werden.

Gemäß einer beispielhaften Ausführungsform der Erfindung umfasst das Verfahren ferner das drahtlose Kommunizieren mit einer von der Textilstückvorrichtung verschiedenen Vorrichtung.

Die von der Textilstückvorrichtung verschiedene Vorrichtung ist eine Waschmaschine und/oder ein Trockner (z.B. eine Haushaltswaschmaschine für Textilien und/oder ein Haushaltstrockner für Textilien), beispielsweise eine Waschmaschine und/oder ein Trockner, in denen sich die Textilstückvorrichtung und/oder das Textilstück zum Waschen und/oder Trocknen befindet. Ferner kann die von der Textilstückvorrichtung verschiedene Vorrichtung auch eine weitere Textilstückvorrichtung und/oder ein mobiles Benutzergerät wie beispielsweise ein Smartphone, ein Tablet-Computer und/oder ein Laptop-Computer sein. Die von der Textilstückvorrichtung verschiedene Vorrichtung ist eine Vorrichtung gemäß dem der Erfindung.

Das drahtlose Kommunizieren umfasst beispielsweise das Senden und/oder Empfangen von Informationen über eine drahtlose Kommunikationsverbindung. Zum Beispiel werden eine oder mehrere Informationen über eine solche drahtlose Kommunikationsverbindung an die von der Textilstückvorrichtung verschiedenen Vorrichtung gesendet und/oder eine oder mehrere Informationen von dieser Vorrichtung über eine solche drahtlose Kommunikationsverbindung empfangen.

Das drahtlose Kommunizieren kann beispielsweise auf einer drahtlosen Funkkommunikationstechnik beruhen. Ein Beispiel für eine drahtlose Funkkommunikationstechnik ist Radio Frequency Identification (RFID) und/oder Near Field Communication (NFC) und/oder Bluetooth (z.B. Bluetooth Version 2.1 und/oder 4.0) und/oder Wireless Local Area Network (WLAN). RFID und NFC- sind beispielsweise gemäß den ISO-Standards 18000, 11784/11785 und dem ISO/IEC-Standard 14443-A und 15693 spezifiziert. Die Bluetooth-Spezifikationen sind unter www.bluetooth.org erhältlich. WLAN ist beispielsweise in den Standards der IEEE-802.11-Familie spezifiziert.

Zum Beispiel umfasst die Textilstückvorrichtung eine drahtlose Kommunikationsschnittstelle eingerichtet zum Kommunizieren mit einer von der Textilstückvorrichtung verschiedenen Vorrichtung über eine drahtlose Kommunikationsverbindung. Zum Beispiel umfasst die drahtlose Kommunikationsschnittstelle einen Sender, einen Empfänger und/oder einen Sendeempfänger. Alternativ oder zusätzlich umfasst die drahtlose Kommunikationsschnittstelle eine oder mehrere Antennen. Die drahtlose Kommunikationsschnittstelle ist beispielsweise eine Bluetooth-Schnittstelle, eine WLAN-Schnittstelle, eine NFC-Schnittstelle und/oder eine RFID-Schnittstelle.

Gemäß einer beispielhaften Ausführungsform der Erfindung umfasst das Senden (z.B. das Senden über eine drahtlose Kommunikationsverbindung) einer Textilstückbehandlungsinformation von der Textilstückvorrichtung an eine von der Textilstückvorrichtung verschiedene Vorrichtung, wobei die Textilstückbehandlungsinformation indikativ für einen zulässigen Behandlungsparameterwert und/oder einen zulässigen Behandlungsparameterwertebereich für das Textilstück ist.

Durch das Senden der Behandlungsparameterinformation von der Textilstückvorrichtung an die von der Textilstückvorrichtung verschiedene Vorrichtung wird diese Vorrichtung beispielsweise in die Lage versetzt, die Belastung des Textilstücks analysieren und/oder überwachen zu können. Beispielsweise kann die andere Vorrichtung den Zustand des Textilstücks anhand einer Behandlungszyklushistorie des Textilstücks bestimmen und/oder bestimmen, ob der Behandlungsparameterwert für das Textilstück zulässig ist (z.B. zumindest teilweise abhängig von einer ebenfalls von der Textilstückvorrichtung empfangenen Textilstückbehandlungsinformation).

Wie oben offenbart, ist von der Textilstückvorrichtung verschiedene Vorrichtung zum Beispiel eine Waschmaschine und/oder ein Trockner. Ferner kann die von der Textilstückvorrichtung verschiedene Vorrichtung auch ein Benutzergerät sein.

Gemäß einer beispielhaften Ausführungsform der Erfindung umfasst das Verfahren ferner das Senden (z.B. das Senden über eine drahtlose Kommunikationsverbindung) einer Textilstückbehandlungsinformation von der Textilstückvorrichtung an eine von der Textilstückvorrichtung verschiedenen Vorrichtung, wobei die Textilstückbehandlungsinformation einen zulässigen Behandlungsparameterwert und/oder einen zulässigen Behandlungsparameterwertebereich für das Textilstück repräsentiert.

Die Textilstückwaschinformation ist beispielsweise in einem Speicher der Textilstückvorrichtung gespeichert. Zum Beispiel sind mehrere Textilstückwaschinformation in einem Speicher der Textilstückvorrichtung gespeichert.

Unter einer Textilstückbehandlungsinformation soll beispielsweise eine Behandlungsinformation für das Textilstück verstanden werden. Eine solche Behandlungsinformation kann beispielsweise einen (z.B. minimal oder maximal) zulässigen Behandlungsparameterwert und/oder einen zulässigen Behandlungsparameterwertebereich für das Textilstück, mit dem das Textilstück unter praxisnahen Bedingungen dauerhaft oder für eine bestimmte Dauer während eines Behandlungszyklus belastet werden darf, ohne das Textil zu schädigen, repräsentieren. Mehrere Textilstückbehandlungsinformationen können beispielsweise eine Pflegeanleitung für das Textilstück repräsentieren. Dies ist beispielsweise vorteilhaft, um ein für das Textilstück zulässiges Waschprogramm und/oder ein zulässiges Trocknerprogramm zu bestimmen (z.B. ein Wasch- und/oder Trocknerprogramm, bei dem der für das Textilstück zulässige Werte und/oder zulässige Wertebereiche eines oder mehrere Waschparameter nicht überschritten werden) und/oder zu verhindern, dass ein unzulässiges Waschprogramm und/oder ein unzulässiges Trocknerprogramm gestartet wird.

Gemäß einer beispielhaften Ausführungsform der Erfindung umfasst das Verfahren ferner das Bestimmen, ob der durch den Sensor erfasste und/oder bestimmte Behandlungsparameterwert für das Textilstück zulässig ist. Zum Beispiel erfolgt dieses Bestimmen durch die Textilstückvorrichtung. Es ist jedoch auch denkbar, dass das Bestimmen durch eine von der Textilstückvorrichtung verschiedene Vorrichtung basierend auf von der Textilstückvorrichtung empfangenen Informationen erfolgt.

Das Bestimmen, ob der bestimmte Behandlungsparameterwert für das Textilstück zulässig ist, kann zumindest teilweise abhängig von einer in einem Speicher der Textilstückvorrichtung gespeicherten Textilstückbehandlungsinformation erfolgen. Wie oben offenbart, kann eine solche Textilstückbehandlungsinformation einen zulässigen Behandlungsparameterwertebereich für das Textilstück, mit dem das Textilstück unter praxisnahen Bedingungen dauerhaft oder für eine bestimmte Dauer während eines Behandlungszyklus belastet werden darf, ohne das Textil zu schädigen, repräsentieren. Wenn der erfasste und/oder bestimmte Behandlungsparameterwert gemäß einer in einem Speicher der Textilstückvorrichtung gespeicherten Textilstückbehandlungsinformation unzulässig (z.B. außerhalb eines zulässigen Behandlungsparameterwertebereichs) ist, ist das Ergebnis des Bestimmens beispielsweise, dass der Behandlungsparameterwert für das Textilstück unzulässig ist. Dies ist beispielsweise vorteilhaft, um die Belastung des Textilstücks überwachen zu können.

Gemäß einer beispielhaften Ausführungsform der Erfindung umfasst das Verfahren ferner das Veranlassen einer Änderung einer Behandlung des Textilstücks und/oder einer Benachrichtigung eines Benutzers, wenn das Bestimmen ergibt, dass der Behandlungsparameterwert für das Textilstück unzulässig ist.

Zum Beispiel umfasst das Veranlassen der Änderung der Behandlung des Textilstücks und/oder der Benachrichtigung eines Benutzers das Senden (z.B. das Senden über eine drahtlose Kommunikationsverbindung) einer Behandlungsparameteränderungsinformation von der Textilstückvorrichtung an eine von der Textilstückvorrichtung verschiedene Vorrichtung, wenn das Bestimmen durch die Textilvorrichtung erfolgt. Wie oben offenbart, ist die von der Textilstückvorrichtung verschiedene Vorrichtung zum Beispiel eine Waschmaschine und/oder ein Trockner. Ferner kann die von der Textilstückvorrichtung verschiedene Vorrichtung auch ein Benutzergerät sein.

Wenn die von der Textilstückvorrichtung verschiedene Vorrichtung beispielsweise eine Waschmaschine oder ein Trockner ist, veranlasst die Behandlungsparameteränderungsinformation die Waschmaschine oder den Trockner beispielsweise, ein laufendes Wasch- und/oder Trocknerprogramm derart zu anzupassen oder zu unterbrechen, dass sich der Behandlungsparameterwert in der Folge ändert (z.B. der Behandlungsparameterwert in einen zulässigen Wert geändert wird). Zum Beispiel kann die Behandlungsparameteränderungsinformation eine Änderung der Waschtemperatur, der Schleuderdrehzahl, des Wasserstands eines Waschprogramms der Waschmaschine und/oder der Trocknertemperatur eines Trocknerprogramms des Trockners veranlassen.

Alternativ oder zusätzlich kann die Behandlungsparameteränderungsinformation, wenn die von der Textilstückvorrichtung verschiedene Vorrichtung ein Benutzergerät ist, beispielsweise veranlassen, dass eine Benachrichtigung eines Benutzer durch das Benutzergerät veranlasst wird, um den Benutzer auf den unzulässigen Behandlungsparameterwert aufmerksam zu machen und/oder eine manuelle Änderung des Werts durch den Benutzer zu bewirken. Die Benachrichtigung kann beispielsweise eine Textbenachrichtigung auf einem Bildschirm des Benutzergeräts sein und/oder eine akustische Benachrichtigung des Benutzers (z.B. durch einen Warnton). Dies ist beispielsweise vorteilhaft, wenn keine Kommunikation zwischen der Textilstückvorrichtung und der Waschmaschine und/oder dem Trockner möglich ist.

Gemäß einer beispielhaften Ausführungsform der Erfindung umfasst das Verfahren ferner das Aushandeln einer Rangfolge und/oder einer Priorisierung mit einer oder mehreren weiteren Textilstückvorrichtungen. Zum Beispiel bilden die Textilstückvorrichtungen ein autonomes Mesh-Netzwerk und handeln eine Rangfolge und/oder eine Priorisierung der Textilstückvorrichtungen und/oder verschiedener Textilstückbehandlungsinformationen, Waschparameterinformationen und/oder Waschparameteränderungsinformationen aus. Das Aushandeln kann beispielsweise durch den Austausch entsprechender Informationen über das Mesh-Netzwerk erfolgen. Zum Beispiel erfolgt das Aushandeln anhand einer Prioritätenliste. Alternativ oder zusätzlich werden beim Aushandeln beispielsweise Informationen priorisiert, die für alle Textilstücke zulässig sind. Zum Beispiel dürfen nur priorisierte Textilstückvorrichtungen mit einer Waschmaschine, einem Trockner und/oder einem Benutzergerät kommunizieren und/oder nur priorisierte Informationen an eine Waschmaschine, einen Trockner und/oder ein Benutzergerät kommuniziert werden. Dies ist beispielsweise vorteilhaft, um zu verhindern, dass die Waschmaschine, der Trockner und/oder das Benutzergerät widersprüchliche Informationen von verschiedenen Textilstückvorrichtungen erhalten.

Alternativ oder zusätzlich kann auch eine Textilstückvorrichtung vorgegeben werden, die priorisiert werden soll (z.B. durch die Vorrichtung gemäß dem zweiten Aspekt der Erfindung und/oder einen Benutzer). Zum Beispiel wird eine entsprechende Information an den Textilstückvorrichtungen empfangen.

Gemäß einer beispielhaften Ausführungsform der Erfindung ist die Textilstückvorrichtung beispielsweise eingerichtet, Energie zum Betrieb der Textilstückvorrichtung und/oder zum Laden eines Energiespeichermittels (z.B. einer Batterie, einem Akkummulator und/oder einem Kondensator) der Textilstückvorrichtung drahtlos zu erhalten. Standards zur drahtlosen Energieübertragung sind beispielsweise der von der Airfuel Alliance (www.airfuel.org) entwickelte Standard oder der von dem Wireless Power Consortium

(www.wirelesspowerconsortium.com) entwickelte sogenannte Qi Standard. Beispielsweise ist die Textilstückvorrichtung eingerichtet, Energie gemäß einem dieser Standards zur drahtlosen Energieübertragung zu erhalten. Ein weiteres Beispiel für drahtlose Energieübertragung sind passive RFID-Transponder. Zum Beispiel ist die Textilstückvorrichtung als solcher passiver RFID-Transponder ausgebildet.

Zum Beispiel ist ein Sensor der Textilstückvorrichtung eingerichtet, nur dann den Wert des Waschparameters zu erfassen und/oder zu bestimmen, wenn sie Energie zum Betrieb der Textilstückvorrichtung der Textilstückvorrichtung drahtlos erhält. Beispielsweise ist die Textilstückvorrichtung nur dann aktiviert, wenn sie Energie zum Betrieb der Textilstückvorrichtung der Textilstückvorrichtung drahtlos erhält.

Beispielsweise kann die Energie von einer Waschmaschine und/oder einem Trockner drahtlos zu der Textilstückvorrichtung übertragen werden, zum Beispiel erzeugt die Waschmaschine und/oder der Trockner ein entsprechende Energieübertragungsfeld zumindest in einem Teil der Waschtrommel und/oder der Trocknertrommel. Dies ist beispielsweise vorteilhaft, um eine Energieversorgung der Textilstückvorrichtung zumindest teilweise während des Behandlungszyklus sicherzustellen.

Die zuvor in dieser Beschreibung beschriebenen beispielhaften Ausführungsformen der vorliegenden Erfindung sollen auch in allen Kombinationen miteinander offenbart verstanden werden. Insbesondere sollen beispielhafte Ausführungsformen in Bezug auf die unterschiedlichen Aspekten offenbart verstanden werden.

Insbesondere sollen durch die vorherige oder folgende Beschreibung von Verfahrensschritten gemäß bevorzugter Ausführungsformen eines Verfahrens auch entsprechende Mittel zur Durchführung der Verfahrensschritte durch bevorzugte Ausführungsformen einer Vorrichtung offenbart sein. Ebenfalls soll durch die Offenbarung von Mitteln einer Vorrichtung zur Durchführung eines Verfahrensschrittes auch der entsprechende Verfahrensschritt offenbart sein.

Weitere vorteilhafte Ausführungsformen der Erfindung sind der folgenden detaillierten Beschreibung einiger Ausführungsbeispiele der vorliegenden Erfindung, insbesondere in Verbindung mit den Figuren, zu entnehmen. Die Figuren sollen jedoch nur dem Zwecke der Verdeutlichung, nicht aber zur Bestimmung des Schutzbereiches der Erfindung dienen. Die Figuren sind nicht maßstabsgetreu und sollen lediglich das allgemeine Konzept der vorliegenden Erfindung beispielhaft widerspiegeln. Insbesondere sollen Merkmale, die in den Figuren enthalten sind, keineswegs als notwendiger Bestandteil der vorliegenden Erfindung erachtet werden.

### Kurze Beschreibung der Figuren

In der Zeichnung zeigt
- Fig. 1a: eine schematische Darstellung eines Ausführungsbeispiels eines Systems gemäß den dritten Aspekt der Erfindung;
- Fig. 1: b ein Blockdiagramm eines Ausführungsbeispiels einer Textilstückvorrichtung gemäß den ersten Aspekt der Erfindung;
- Fig. 1c: ein Blockdiagram eines Ausführungsbeispiels einer Vorrichtung gemäß den zweiten Aspekt der Erfindung;
- Fig. 2: ein Flussdiagramm eines Ausführungsbeispiels eines Verfahrens gemäß dem ersten Aspekt der Erfindung;
- Fig. 3: ein Flussdiagramm eines Ausführungsbeispiels eines Verfahrens gemäß dem zweiten Aspekt der Erfindung; und
- Fig. 4: unterschiedliche Ausführungsbeispiele eines Speichermediums.

### Detaillierte Beschreibung einiger beispielhafter Ausführungsformen der Erfindung

Fig. 1a zeigt ein beispielhaftes System 1. System 1 umfasst ein Textilstück 10, an dessen Etikett eine Textilstückvorrichtung 11 angeordnet ist. Textilstückvorrichtung 11 ist eine Textilstückvorrichtung gemäß der Erfindung. Ferner umfasst System 1 eine Vorrichtung 12. In Fig. 1a sind mehrere Ausgestaltungen der Vorrichtung 12 dargestellt. So kann die Vorrichtung 12 beispielsweise eine Waschmaschine (z.B. eine Haushaltswaschmaschine für Textilien) oder Teil einer Waschmaschine sein. Alternativ kann die Vorrichtung 12 beispielsweise ein Smartphone oder ein Teil eines Smartphones sein.

Die Textilstückvorrichtung 11 und die Vorrichtung 12 können drahtlose

Kommunikationsschnittstellen aufweisen, um drahtlos miteinander kommunizieren zu können. Dies ist in Fig. 1a durch die beispielhaften drahtlosen Kommunikationsverbindungen 13 und 14 angedeutet.

Für die Belastung des Textilstücks 10 in einem Waschzyklus sind die unterschiedlichsten Parameter verantwortlich wie zum Beispiel:
a. Waschtemperatur
b. Waschzeit
c. Waschmittel
d. Waschmechanik

Zusammenwirkend ergibt sich aus den genannten Faktoren eine Belastung des Textilstücks 10 durch einen Wasch- oder Trockenprozess des Waschzyklus. Durch die Textilstückvorrichtung 11, mit der das Textilstück 10 versehen ist, kann zumindest ein Wert eines für das Textilstück kritischen Waschparameters gemessen und aus den gemessenen Werten Handlungsstrategien abgeleitet werden. Ferner kann die Textilstückvorrichtung 11 Eigenschaften des Textilstücks hinsichtlich Zusammensetzung, Farbe, Gewebeart speichern.

Fig. 1b zeigt ein Blockdiagramm der Textilstückvorrichtung 11 gemäß der Erfindung. Textilstückvorrichtung 11 umfasst zumindest einen Prozessor 110, einen Hauptspeicher 111, einen Programmspeicher 112, eine Kommunikationsschnittstelle 113 und einen Sensor 114.

Unter einem Prozessor soll beispielsweise ein Mikroprozessor, eine Mikrokontrolleinheit, ein Mikrocontroller, ein digitaler Signalprozessor (DSP), eine Anwendungsspezifische Integrierte Schaltung (ASIC) oder ein Field Programmable Gate Array (FPGA) verstanden werden. Es versteht sich, dass Textilstückvorrichtung 11 auch mehrere Prozessoren 110 umfassen kann.

Prozessor 110 führt Programmanweisungen aus, die in Programmspeicher 112 gespeichert sind, und speichert beispielsweise Zwischenergebnisse oder ähnliches in Hauptspeicher 111. Der Programmspeicher 112 enthält beispielsweise Programmanweisungen eines Computerprogramms gemäß dem ersten Aspekt der Erfindung, das Programmanweisungen umfasst, die den Prozessor 110 veranlassen, das Verfahren gemäß dem ersten Aspekt der Erfindung (z.B. das Verfahren gemäß dem in Fig. 2 dargestellten Flussdiagram 200) auszuführen und/oder zu steuern, wenn der Prozessor 110 diese in Programmspeicher 112 gespeicherten Programmanweisungen ausführt. Außerdem können in Programmspeicher 112 weitere Informationen wie Waschparameterinformationen und/oder Textilstückinformationen und/oder Informationen hinsichtlich Eigenschaften des Textilstücks wie Zusammensetzung, Farbe, Gewebeart gespeichert sein.

Programmspeicher 112 enthält ferner beispielsweise das Betriebssystem der Textilstückvorrichtung 11, das beim Starten der Textilstückvorrichtung 11 zumindest teilweise in Hauptspeicher 111 geladen und vom Prozessor 110 ausgeführt wird. Insbesondere wird beim Starten der Textilstückvorrichtung 11 zumindest ein Teil des Kerns des Betriebssystems in den Hauptspeicher 111 geladen und von Prozessor 110 ausgeführt.

Ein Beispiel für ein Betriebssystem ist ein Windows -, UNIX-, Linux-, Android-, Apple iOS- und/oder MAC OS-Betriebssystem. Das Betriebssystem ermöglicht insbesondere die Verwendung der Vorrichtung zur Datenverarbeitung. Es verwaltet beispielsweise Betriebsmittel wie einen Hauptspeicher und einen Programmspeicher, stellt unter anderem durch Programmierschnittstellen anderen Computerprogrammen grundlegende Funktionen zur Verfügung und steuert die Ausführung von Computerprogrammen.

Ein Programmspeicher ist beispielsweise ein nicht-flüchtiger Speicher wie ein Flash-Speicher, ein Magnetspeicher, ein EEPROM-Speicher (elektrisch löschbarer programmierbarer Nur-LeseSpeicher) und/oder ein optischer Speicher. Ein Hauptspeicher ist zum Beispiel ein flüchtiger oder nicht-flüchtiger Speicher, insbesondere ein Speicher mit wahlfreiem-Zugriff (RAM) wie ein statischer RAM-Speicher (SRAM), ein dynamischer RAM-Speicher (DRAM), ein ferroelektrischer RAM-Speicher (FeRAM) und/oder ein magnetischer RAM-Speicher (MRAM).

Hauptspeicher 111 und Programmspeicher 112 können auch als ein Speicher ausgebildet sein.

Alternativ können Hauptspeicher 111 und/oder Programmspeicher 112 jeweils durch mehrere Speicher gebildet werden. Ferner können Hauptspeicher 111 und/oder Programmspeicher 112 auch Teil des Prozessors 110 sein.

Prozessor 110 steuert die drahtlose Kommunikationsschnittstelle 113, welche beispielsweise als Bluetooth-Schnittstelle, WLAN-Schnittstelle, NFC-Schnittstelle und/oder RFID-Schnittstelle ausgebildet ist. Die Kommunikationsschnittstelle 113 ist insbesondere dazu eingerichtet, eine drahtlose Kommunikationsverbindung der Textilstückvorrichtung 11 mit anderen Vorrichtungen herzustellen und mit diesen zu kommunizieren. Eine Kommunikationsschnittstelle kann beispielsweise Informationen (über eine drahtlose Kommunikationsverbindung wie Kommunikationsverbindungen 13 und 14) empfangen und an den Prozessor weiterleiten und/oder Informationen von dem Prozessor empfangen und (über eine drahtlose

Kommunikationsverbindung wie Kommunikationsverbindungen 13 und 14) senden.

Des Weiteren kann Prozessor 110 zumindest einen Sensor 114 steuern. Der Sensor 114 ist beispielsweise eingerichtet, einen Wert eines Waschparameters vor und/oder während eines Waschzyklus des Textilstücks 10 zu erfassen und/oder zu bestimmen. Zum Beispiel ist der Sensor 114 ein Beschleunigungssensor, ein Drucksensor, ein Temperatursensor, ein optischer Sensor und/oder ein chemischer Sensor (z.B. ein pH-Wert Sensor).

Die Komponenten 110 bis 114 der Textilstückvorrichtung sind beispielsweise über einen oder mehrere Bussysteme (z.B. ein oder mehrere serielle und/oder parallele Busverbindungen) kommunikativ miteinander verbunden.

Es versteht sich, dass die Textilstückvorrichtung neben den Komponenten 110 bis 114 weitere Komponenten (z.B. weitere Sensoren) umfassen kann.

Fig. 1c zeigt ein Blockdiagramm der Vorrichtung 12 gemäß der Erfindung.

Vorrichtung 12 umfasst zumindest einen Prozessor 120, einen Hauptspeicher 121, einen Programmspeicher 122, eine Kommunikationsschnittstelle 123 und eine optionale Benutzerschnittstelle 124.

Es versteht sich, dass Vorrichtung 12 auch mehrere Prozessoren 120 umfassen kann.

Prozessor 120 führt Programmanweisungen aus, die in Programmspeicher 122 gespeichert sind, und speichert beispielsweise Zwischenergebnisse oder ähnliches in Hauptspeicher 121. Der Programmspeicher 122 enthält beispielsweise Programmanweisungen eines Computerprogramms gemäß dem zweiten Aspekt der Erfindung, das Programmanweisungen umfasst, die den Prozessor 120 veranlassen, das Verfahren gemäß dem zweiten Aspekt der Erfindung (z.B. das Verfahren gemäß dem in Fig. 3 dargestellten Flussdiagram 300) auszuführen und/oder zu steuern, wenn der Prozessor 120 diese in Programmspeicher 122 gespeicherten Programmanweisungen ausführt.

Programmspeicher 122 enthält ferner beispielsweise das Betriebssystem der Vorrichtung 12, das beim Starten der Vorrichtung 12 zumindest teilweise in Hauptspeicher 121 geladen und vom Prozessor 120 ausgeführt wird.

Hauptspeicher 121 und Programmspeicher 122 können auch als ein Speicher ausgebildet sein. Alternativ können Hauptspeicher 121 und/oder Programmspeicher 122 jeweils durch mehrere Speicher gebildet werden. Ferner können Hauptspeicher 121 und/oder Programmspeicher 122 auch Teil des Prozessors 120 sein.

Prozessor 120 steuert die drahtlose Kommunikationsschnittstelle 123, welche beispielsweise als Bluetooth-Schnittstelle, WLAN-Schnittstelle, NFC-Schnittstelle und/oder RFID-Schnittstelle ausgebildet ist. Die Kommunikationsschnittstelle 123 ist insbesondere dazu eingerichtet, eine drahtlose Kommunikationsverbindung (wie Kommunikationsverbindungen 13 und 14) der Vorrichtung 12 mit anderen Vorrichtungen herzustellen und mit diesen zu kommunizieren.

Des Weiteren kann Prozessor 120 zumindest eine Benutzerschnittstelle 124 steuern. Eine solche Benutzerschnittstelle kann beispielsweise eine oder mehrere Tasten, eine Tastatur (z.B. alphanumerische Tastatur oder eine numerische Tastatur wie ein Keypad), ein berührungsempfindlicher Bildschirm (z.B. ein Touchdisplay), ein Mikrofon und/oder eine Kamera umfassen. Die Benutzerschnittstelle 124 kann zur Kommunikation mit einem Benutzer dienen, z.B. zur Ein- und/oder Ausgabe von Benutzerinformationen. Zum Beispiel ist die Benutzerschnittstelle 124 die Standardbenutzerschnittstelle der Vorrichtung 12.

Die Komponenten 120 bis 124 der Textilstückvorrichtung sind beispielsweise über einen oder mehrere Bussysteme (z.B. ein oder mehrere serielle und/oder parallele Busverbindungen) kommunikativ miteinander verbunden.

Es versteht sich, dass die Textilstückvorrichtung neben den Komponenten 120 bis 124 weitere Komponenten umfassen kann.

Fig. 2 zeigt ein Flussdiagramm 200 eines Ausführungsbeispiels eines Verfahrens gemäß dem der Erfindung. Im Folgenden wird beispielhaft angenommen, dass die Schritte 201 bis 205 des Flussdiagramms 200 durch die Textilstückvorrichtung 11 in dem System 1 ausgeführt werden.

In einem optionalen Schritt 201 sendet die Textilstückvorrichtung 11 eine Textilstückbehandlungsinformation an die Vorrichtung 12. Zum Beispiel ist die Textilstückinformation in Programmspeicher 112 der Textilstückvorrichtung 11 gespeichert.

Die Textilstückbehandlungsinformation repräsentiert einen zulässigen Wert und/oder einen zulässigen Wertebereich eines Waschparameters für das Textilstück. Eine solche Waschinformation kann beispielsweise einen (z.B. minimal oder maximal) zulässigen Wert und/oder einen zulässigen Wertebereich eines Waschparameters für das Textilstück, mit dem das Textilstück unter praxisnahen Bedingungen dauerhaft oder für eine bestimmte Dauer belastet werden darf, ohne das Textil zu schädigen, repräsentieren.

Wie oben offenbart, ist der Waschparameter beispielsweise charakteristisch für eine Belastung des Textilstücks während des Waschzyklus des Textilstücks, beispielsweise eine mechanische und/oder chemische Belastung des Textilstücks während des Waschzyklus des Textilstücks. Die Belastung des Textilstücks während des Waschens in einer Waschmaschine hängt beispielsweise von dem Waschprogramm (z.B. Waschtemperatur, Waschzeit, Wasserstand, Schleuderdrehzahl, etc.), dem Waschmittel und dessen Dosierung, der Beladung der Waschtrommel und den anderen Textilstücken ab. Beispiele für einen Waschparameter sind beispielsweise eine Temperatur, eine Beschleunigung, eine Farbe, ein Weißanteil, ein Kontrast, eine chemische Zusammensetzung, eine Dosierung, einen ph-Wert und/oder eine Dauer. Zum Beispiel repräsentiert die Textilstückbehandlungsinformation einen zulässigen (z.B. minimalen und/oder maximalen) Wert und/oder einen zulässigen Wertebereich eines solchen Waschparameters für das Textilstück während eines Waschzyklus.

Zum Beispiel repräsentiert die Textilstückbehandlungsinformation einen maximalen Temperaturwert (z.B. 30 °C, 40 °C, 60 °C oder 95 °C) der Waschlauge, mit der das Textilstück gewaschen werden darf. Alternativ kann die Textilstückbehandlungsinformation einen maximal Wert für die Beschleunigung oder den Druck, die/der auf das Textilstück während des Waschzyklus wirken darf, repräsentieren. Dieser maximale Beschleunigungs- oder Druckwert kann beispielsweise der erwarteten Beschleunigung oder dem erwarteten Druck beim Schleudern des Textilstücks mit der maximal zulässigen Schleuderdrehzahl (z.B. 60 U/min, 600 U/min, 1.200 U/min oder 1.600 U/min) entsprechen. Zum Beispiel repräsentiert die Textilstückbehandlungsinformation einen Farbbereich der Waschlauge und/oder anderer Textilstücke, mit der das Textilstück gewaschen werden darf.

Es versteht sich, dass auch mehrere Textilstückbehandlungsinformationen, die beispielsweise eine Wasch- und/oder Pflegeanleitung für das Textilstück repräsentieren, in Schritt 201 an die Vorrichtung 12 gesendet werden können.

Dies ist beispielsweise vorteilhaft, damit Vorrichtung 12 ein für das Textilstück zulässiges Waschprogramm und/oder ein zulässiges Trocknerprogramm bestimmen (z.B. ein Wasch- und/oder Trocknerprogramm, bei dem der für das Textilstück zulässige Wert und/oder zulässige Wertebereich eines oder mehrere Waschparameter nicht überschritten werden) und/oder verhindern kann, dass ein unzulässiges Waschprogramm und/oder ein unzulässiges Trocknerprogramm gestartet wird.

In einem Schritt 202 erfasst und/oder bestimmt die Textilstückvorrichtung 11 einen Wert des Waschparameters vor und/oder während eines Waschzyklus des Textilstücks. Zum Beispiel wird der Wert des Waschparameters durch den Sensor 114 der Textilstückvorrichtung 11 in Schritt 202 gemessen.

Optional kann eine Waschparameterinformation, die den in Schritt 202 erfassten und/oder bestimmten Wert des Waschparameters repräsentiert, in Programmspeicher 112 gespeichert und/oder an die Vorrichtung 12 gesendet werden.

In einem optionalen Schritt 203 bestimmt die Textilstückvorrichtung 11, ob der in Schritt 202 erfasste und/oder bestimmte Wert des Waschparameters für das Textilstück zulässig ist. Hierzu kann der erfasste und/oder bestimmte Wert des Waschparameters beispielsweise mit einem durch eine Textilstückbehandlungsinformation repräsentierten für das Textilstück (z.B. minimalen oder maximalen) zulässigen Wert und/oder zulässigen Wertebereich des Waschparameters verglichen werden.

Wenn das Bestimmen in Schritt 203 ergibt, dass der erfasste und/oder bestimmte Wert des Waschparameters für das Textilstück zulässig ist, wird das Flussdiagramm in Schritt 202 beispielsweise beendet oder springt beispielsweise zu Schritt 202. Andernfalls wird das Flussdiagramm mit einem optionalen Schritt 205 fortgesetzt.

In dem optionalen Schritt 205 veranlasst die Textilstückvorrichtung 11 eine Änderung des Werts des Waschparameters und/oder einer Benachrichtigung eines Benutzers. Dabei soll unter dem Veranlassen beispielsweise verstanden werden, dass die Textilstückvorrichtung in Schritt 205 eine Waschparameteränderungsinformation an die Vorrichtung 12 sendet. Wenn die Vorrichtung 12 eine Waschmaschine ist, veranlasst die Waschparameteränderungsinformation die Waschmaschine beispielsweise ein laufendes Waschprogramm derart zu anzupassen oder zu unterbrechen, dass sich der Wert des Waschparameters ändert (z.B. der Wert des Waschparameters sich aufgrund der Anpassung in einen zulässigen Wert ändert). Alternativ oder zusätzlich kann die Waschparameteränderungsinformation, beispielsweise veranlassen, dass eine Benachrichtigung eines Benutzer durch die Benutzerschnittstelle 124 der Vorrichtung 12 veranlasst wird, um den Benutzer auf den unzulässigen Wert aufmerksam zu machen und/oder eine manuelle Änderung des Werts durch den Benutzer zu bewirken.

Fig. 3 zeigt ein Flussdiagramm 300 eines Ausführungsbeispiels eines Verfahrens gemäß der Erfindung. Im Folgenden wird beispielhaft angenommen, dass die Schritte 301 bis 302 des Flussdiagramms 300 durch die Vorrichtung 12 in System 1 ausgeführt werden.

In einem Schritt 301 empfängt die Vorrichtung 12 eine Information von der Textilstückvorrichtung 11.

Zum Beispiel empfängt die Vorrichtung 12 in Schritt 301 die in Schritt 201 gesendete Textilstückbehandlungsinformation(en). Alternativ oder zusätzlich empfängt die Vorrichtung 12 in Schritt 301 beispielsweise eine in Schritt 205 gesendete Waschparameteränderungsinformation.

In einem Schritt 302 bestimmt die Vorrichtung 12 ein Programm für einen Waschzyklus für das Textilstück zumindest teilweise abhängig von der empfangenen Information und/oder passt ein Programm für einen Waschzyklus für das Textilstück zumindest teilweise abhängig von der empfangenen Information an.

Unter dem Bestimmen eines Programms für einen Waschzyklus für das Textilstück soll beispielsweise verstanden werden, dass ein zulässiges Waschprogramm für das Textilstück bestimmt wird, bei dem ein für das Textilstück zulässiger Wert und/oder zulässiger Wertebereich eines Waschparameters nicht überschritten wird. Dieser zulässige Wert und/oder zulässige Wertebereich wird beispielsweise durch eine in Schritt 301 empfangene Textilstückinformation repräsentiert. Es versteht sich, dass in Schritt 302 auch mehrere in Schritt 301 empfangene Textilstückinformationen berücksichtigt werden können.

Wenn die Vorrichtung 12 eine Waschmaschine ist, kann die Vorrichtung 12 beispielsweise verhindern, dass der Benutzer ein für das Textilstück unzulässiges Waschprogramm startet, und/oder ein für das Textilstück als zulässig bestimmtes Waschprogramm automatisch auswählen und/oder starten. Wenn die Vorrichtung 12 dagegen ein Smartphone ist, kann die Vorrichtung 12 das für das Textilstück als zulässig bestimmte Waschprogramm und die zugehörigen Waschparameter dem Benutzer durch die Benutzerschnittstelle 124 kommunizieren (z.B. auf einem Bildschirm anzeigen).

Das Anpassen eines Programms für einen Waschzyklus für das Textilstück kann beispielsweise basierend auf einer in Schritt 301 empfangenen Waschparameteränderungsinformation erfolgen. Wenn die Vorrichtung 12 eine Waschmaschine ist, kann die Vorrichtung 12 beispielsweise ein laufendes Waschprogramm derart anpassen, dass sich der Wert des Waschparameters aufgrund der Anpassung in einen zulässigen Wert ändert (z.B. durch die Anpassung der Waschtemperatur oder der Schleuderdrehzahl). Dies kann beispielsweise auch das Unterbrechen und/oder Stoppen des Waschprogramms umfassen.

Einige Vorteile und beispielhafte Anwendungsfälle der Erfindung werden im Folgenden anhand von Beispielen weiter erläutert. Die Erfindung ist jedoch nicht auf diese Beispiele und Anwendungsfälle beschränkt.

### Beispiel Textilstück aus Wolle:

Generell ist es nicht empfehlenswert, Wollartikel in einem Waschzyklus höheren Temperaturen und insbesondere stärkerer mechanische Einwirkung auszusetzen. Eine Textilstückvorrichtung für ein Textilstück aus Wolle könnte deshalb beispielsweise mindestens einen Beschleunigungssensor und/oder einen Temperatursensor enthalten. Ferner könnte in einem Programmspeicher der Textilstückvorrichtung entsprechende Textilstückbehandlungsinformationen mit Angaben zur maximalen Beschleunigung und zur maximalen Temperatur gespeichert sein.

Die Textilstückvorrichtung ist beispielsweise über eine drahtlose Kommunikationsverbindung mit einer Waschmaschine und/oder einem Smartphone verbunden und sendet die Textilstückbehandlungsinformationen an die Waschmaschine und/oder das Smartphone (vgl. Schritt 201). Dadurch kann die Textilstückvorrichtung beispielsweise proaktiv verhindern, dass ein Benutzer ein Waschprogramm mit einer unzulässigen Belastung (z.B. einer unzulässigen mechanischen Belastung) wählt. Stattdessen wird der Benutzer beispielsweise auf ein optimales, den textilen Eigenschaften angepasstes Programm geführt.

Alternativ oder zusätzlich kann die Textilstückvorrichtung an dem Textil beispielsweise während des Waschzyklus in der Maschine feststellen, dass ein Waschprogramm mit einer unzulässigen mechanischer Belastung gewählt wurde (vgl. Schritt 202 und 203). In diesem Fall kann die Textilstückvorrichtung beispielsweise den Benutzer informieren und/oder veranlassen, dass der Benutzer informiert wird, (vgl. Schritt 205) und zum Beispiel um manuellen (Fern-)Eingriff bitten. Alternativ oder zusätzlich kann die Textilstückvorrichtung das Waschprogramm beispielsweise augenblicklich stoppen oder einen solchen Stopp veranlassen (vgl. Schritt 205), um das Wäschestück vor schädlicher Einwirkung zu schützen. Die Textilstückvorrichtung kann diese Aktivitäten beispielsweise unabhängig von der begleitenden restlichen Beladung mit Textilstücken ausführen.

### Beispiel farbiges Textilstück:

Es ist empfehlenswert farbige Textilstücke von weißen Textilstücken zu trennen, weil durch das Ausbluten farbiger Textilstücke und Übertrag des Farbstoffs aus der Waschflotte auf andere Textilstücke diese verfärbt werden können. Je niedriger die Waschtemperatur desto niedriger ist der Effekt. Deshalb könnte die Textilstückvorrichtung eines farbigen Textilstücks beispielsweise mindestens einen optischen Sensor zur Feststellung der Umgebungsfarbe sowohl im trockenen als auch im nassen Zustand enthalten. Dieser Sensor könnte beispielweise eingerichtet sein, den Weißanteil seiner textilen Umgebung bestimmen. Ferner könnte in einem Programmspeicher der Textilstückvorrichtung entsprechende Textilstückbehandlungsinformationen mit Angaben zu zulässigen Farben von anderen Textilstücken, die gemeinsam mit dem Textilstück gewaschen werden dürfen, gespeichert sein.

Die Textilstückvorrichtung ist beispielsweise über eine drahtlose Kommunikationsverbindung mit einer Waschmaschine und/oder einem Smartphone verbunden und verhindert beispielsweise, dass der Benutzer ein Programm mit stark farblich differenzierenden Textilien starten kann. Zum Beispiel wird verhindert, dass das zum Ausbluten neigende Textil andere Textilien schädigt.

Alternativ oder zusätzlich kann die Textilstückvorrichtung durch Messung der Umgebungsfarbe oder der Veränderung der Farbe der Flotte in der Maschine durch den optischen Sensor feststellen, ob das Textilstück tatsächlich ausblutet (vgl. Schritt 202 und 203). Sollte dies der Fall sein kann die Textilstückvorrichtung, wie oben beschrieben, beispielsweise den Benutzer informieren und/oder veranlassen, dass der Benutzer informiert wird, (vgl. Schritt 205) und zum Beispiel um manuellen (Fern-)Eingriff bitten. Alternativ oder zusätzlich kann die Textilstückvorrichtung das Waschprogramm beispielsweise augenblicklich stoppen oder einen solchen Stopp veranlassen (vgl. Schritt 205), um das Wäschestück vor schädlicher Einwirkung zu schützen. Die Textilstückvorrichtung kann auch diese Aktivitäten zum Beispiel unabhängig von der begleitenden restlichen Beladung mit Textilstücken ausführen.

### Beispiel Zusammenwirken verschiedener Sensoren:

Es kann Vorkommen, dass mehrere Textilstücke mit einer Textilstückvorrichtung in einer Waschladung unterwegs sind. In diesem Fall kann es vorteilhaft sein, wenn die Textilstückvorrichtungen die vorhandenen Informationen (z.B.

Textilstückbehandlungsinformationen, Waschparameterinformationen, etc.) kommunizieren und austauschen können. Dazu kommen unter anderem folgende Möglichkeiten in Betracht:
a. Die Textilstückvorrichtungen bilden zum Beispiel ein autonomes Mesh-Netzwerk und handeln die priorisierten Informationen untereinander anhand einer Prioritätenliste aus.
b. Die Textilsensoren kommunizieren ihre Informationen beispielsweise an eine zentrale Entscheidungsstelle, die automatisch oder durch Benutzereingriff die priorisierten Informationen festlegt.
c. Der Benutzer kann vorher festlegen, welche Textilstückvorrichtung die Leitfunktion übernimmt.
Alle anderen Textilstückvorrichtung ordnen sich beispielsweise unter, können wahlweise weiter Waschparameter erfassen und/oder bestimmen oder in einen Sleep-Modus übergehen.

### Beispiel Datenerfassung und Verwertung:

Die wiederholte Erfassung, das Speichern, das gezielte Analysieren und die Ableitung von Erkenntnissen, auch zukünftigen, aus den gewonnenen Informationen ist ein zusätzlicher Mehrwert der zur bloßen Bewahrung der Textilstücken vor schädlichen Einflüssen hinzukommt. Dadurch wird der Benutzer beispielsweise in die Lage versetzt erstmals eine Textil- oder Waschhistorie zu erstellen. Er sieht beispielsweise das Alter, die Waschhäufigkeit, das benutzte Waschmittel und kann an jeder Stufe erkennen welchen Erhaltungszustand das Textil hat. Die Zuordnung des Erhaltungsgrades kann zum Beispiel manuell anhand eines Punktesystems (z.B. in einer App) erfolgen. Der Benutzer kann Rückschlüsse ziehen, ob das angewandte Waschverfahren oder das Waschmittel sich positiv oder negativ auf den Erhaltungsgrad des Textils auswirkt. Wenn der Nutzer es zulässt, können die Informationen zum Beispiel auch an den Mittelhersteller transferiert werden, so dass dieser in der Lage ist über die Zusammenführung vieler Daten, die Wasch- und Pflegewirkung seiner Mittel zu analysieren und zu optimieren.

Fig.4 zeigt schließlich unterschiedliche Ausführungsbeispiele von Speichermedien, auf denen ein Ausführungsbeispiel eines erfindungsgemäßen Computerprogrammprodukts gespeichert sein kann. Das Speichermedium kann beispielsweise ein magnetisches, elektrisches, optisches und/oder andersartiges Speichermedium sein. Das Speichermedium kann beispielsweise Teil eines Prozessors (z.B. des Prozessor 110 der Textilstückvorrichtung 11) sein, beispielsweise ein (nicht-flüchtiger oder flüchtiger) Programmspeicher des Prozessors oder ein Teil davon (wie Programmspeicher 112 der Textilstückvorrichtung 11). Ausführungsbeispiele eines Speichermediums sind ein Flash-Speicher 410, eine SSD-Festplatte 411, eine magnetische Festplatte 412, eine Speicherkarte 413, ein Memory Stick 414 (z.B. ein USB-Stick), eine CD-ROM oder DVD 415 oder eine Diskette 416.

## Patentansprüche

1. Verfahren zum Speichern und/oder Überwachen der Belastung eines Textilstücks während eines oder mehrerer Behandlungszyklen, umfassend:
- Erhalten, an einer Textilstückvorrichtung (11) für ein Textilstück (10), zumindest eines durch einen Sensor (114) erfassten und/oder bestimmten Behandlungsparameterwerts, wobei der Behandlungsparameterwert charakteristisch für eine Belastung des Textilstücks während eines Behandlungszyklus ist, wobei der Behandlungszyklus das Waschen oder das Trocknen des Textilstücks ist und
- Speichern des Behandlungsparameterwerts in einem Speicher der Textilstückvorrichtung des Textilstücks,
wobei das Textilstück Teil von einer Waschladung ist, wobei die Waschladung mehrere Textilstücke mit einer Textilstückvorrichtung umfasst, und wobei die Textilstückvorrichtungen die erfasste und/oder bestimmte Behandlungsparameterwerte kommunizieren und austauschen, wobei die Textilstückvorrichtung an und/oder in einem Etikett des Textilstücks anordnenbar und/oder angeordnet ist.

2. Verfahren gemäß Patentanspruch 1, wobei der Sensor Teil der Textilstückvorrichtung ist.

3. Verfahren gemäß Patentanspruch 1, wobei der Sensor Teil einer von der Textilstückvorrichtung verschiedenen Vorrichtung ist.

4. Verfahren gemäß einem der Patentansprüche 1 bis 3, wobei der Behandlungsparameterwert indikativ für eine Temperatur, eine Behandlungsdauer, eine Beschleunigung, einen Druck, eine Vibration, ein elektromagnetisches Feld, eine elektromagnetische Strahlung, eine Schallfrequenz, einen Schalldruckpegel, einen ph-Wert, eine Leitfähigkeit, ein Redox-Potential, einen Geruch, eine Ozon-Konzentration, eine NOX-Konzentration, eine SO2-Konzentration, eine Farbe, einen Weißanteil, eine Keimbelastung, einen Ort, eine Luftfeuchtigkeit, einen Luftdruck, eine Windgeschwindigkeit, eine Windrichtung, eine Lichtintensität, eine Rayleigh-Streuung und/oder eine Staubkonzentration ist.

5. Verfahren gemäß einem der Patentansprüche 1 bis 3, das Verfahren ferner umfassend:
- Senden einer Behandlungsparameterinformation an eine von der Textilstückvorrichtung verschiedene Vorrichtung, wobei die Behandlungsparameterinformation den Behandlungsparameterwert umfasst und/oder eine Behandlungszyklushistorie des Textilstücks repräsentiert.

6. Verfahren gemäß einem der Patentansprüche 1 bis 5, das Verfahren ferner umfassend:
- Senden einer Textilstückbehandlungsinformation von der Textilstückvorrichtung (11) an eine von der Textilstückvorrichtung verschiedene Vorrichtung, wobei die Textilstückbehandlungsinformation indikativ für einen zulässigen Behandlungsparameterwert und/oder einen zulässigen Behandlungsparameterwertebereich für das Textilstück ist.

7. Verfahren gemäß einem der Patentansprüche 1 bis 6, das Verfahren ferner umfassend:
- Bestimmen (203), ob der Behandlungsparameterwert für das Textilstück (10) zulässig ist.

8. Verfahren gemäß Patentanspruch 7, das Verfahren ferner umfassend:
- Veranlassen (205) einer Änderung einer Behandlung des Textilstücks und/oder einer Benachrichtigung eines Benutzers, wenn das Bestimmen ergibt, dass der Behandlungsparameterwert für das Textilstück (11) unzulässig ist.

9. Verfahren gemäß Patentanspruch 8, wobei das Veranlassen der Änderung der Behandlung des Textilstücks und/oder der Benachrichtigung eines Benutzers das Senden einer Behandlungsparameteränderungsinformation von der Textilstückvorrichtung (11) an eine von der Textilstückvorrichtung verschiedene Vorrichtung umfasst.

10. Verfahren nach einem der Patentansprüche 1 bis 9, umfassend:
- Empfangen (301) einer Information von einer Textilstückvorrichtung (11) eines Textilstück (10)
- Bestimmen und/oder Anpassen (302) eines Behandlungsprogramms für das Textilstück (10) zumindest teilweise abhängig von der empfangenen Information.

11. Verfahren gemäß Patentanspruch 10, wobei die empfangene Information eine Behandlungsparameterinformation, die einen Behandlungsparameterwert umfasst und/oder eine Behandlungszyklushistorie des Textilstücks repräsentiert, eine Textilstückbehandlungsinformation, die indikativ für einen zulässigen Behandlungsparameterwert und/oder einen zulässigen Behandlungsparameterwertebereich für das Textilstück ist, und/oder eine Behandlungsparameteränderungsinformation ist.

12. Textilstückvorrichtung (11) für ein Textilstück (12) eingerichtet zur Ausführung und/oder Steuerung des Verfahrens gemäß einem der Patentansprüche 1 bis 9, umfassend zumindest einen Prozessor (110) und zumindest einen Speicher (111) zur Ausführung und/oder Steuerung der Schritte des Verfahrens gemäß einem der Patentansprüche 1 bis 9.

13. Textilstückvorrichtung (11) gemäß Patentanspruch 12, die Textilstückvorrichtung (11) umfassend:
- zumindest einen Sensor (114), wobei der Sensor (114) eingerichtet ist, einen Behandlungsparameterwert zu erfassen und/oder zu bestimmen, wobei der Behandlungsparameterwert charakteristisch für eine Belastung des Textilstücks während eines Behandlungszyklus ist.

14. Vorrichtung (12) eingerichtet zur Ausführung und/oder Steuerung des Verfahrens gemäß einem der Patentansprüche 10 und 11 umfassend zumindest einen Prozessor und zumindest einen Speicher zur Ausführung und/oder Steuerung der Schritte des Verfahrens gemäß einem der Patentansprüche 10 und 11.

15. Computerprogrammprodukt umfassend Programmanweisungen, die auf einem Prozessor einer Vorrichtung gemäß einem der Ansprüche 12, 13 oder 14 ausgeführt werden, zur Ausführung und/oder Steuerung des Verfahrens gemäß einem der Patentansprüche 1 bis 11.

## Claims

1. A method comprising:
- obtaining, on a textile piece apparatus (11) for a textile piece (10), at least one treatment parameter value detected and/or determined by a sensor (114), the treatment parameter value being characteristic of a load on the textile piece during a treatment cycle, the treatment cycle being washing or drying of the textile piece, and
- storing the treatment parameter value in a memory of the textile piece device of the textile piece,
wherein the textile piece is part of a wash load, wherein the wash load comprises a plurality of textile pieces with a textile piece device, and wherein the textile piece devices communicate and exchange the detected and/or determined treatment parameter values, wherein the textile piece device can be arranged and/or is arranged on and/or in a label of the textile piece.

2. Method according to patent claim 1, wherein the sensor is part of the textile piece device.

3. Method according to claim 1, wherein the sensor is part of a device other than the textile piece device.

4. The method according to any one of claims 1 to 3, wherein the treatment parameter value is indicative of a temperature, a treatment duration, an acceleration, a pressure, a vibration, an electromagnetic field, an electromagnetic radiation, a sound frequency, a sound pressure level, a pH value, a conductivity, a redox potential, an odor, an ozone concentration, a NOX concentration, an SO2 concentration, a color, a whiteness level, a microbial load, a location, an air humidity, an air pressure, a wind speed, a wind direction, a light intensity, a Rayleigh scattering, and/or a dust concentration.

5. Method according to any one of claims 1 to 3, the method further comprising:
- sending a treatment parameter information to a device other than the textile piece device, wherein the treatment parameter information comprises the treatment parameter value and/or represents a treatment cycle history of the textile piece.

6. Method according to any one of claims 1 to 5, the method further comprising:
- sending a textile piece treatment information from the textile piece device (11) to a device other than the textile piece device, wherein the textile piece treatment information is indicative of an allowable treatment parameter value and/or an allowable treatment parameter value range for the textile piece.

7. A method according to any one of claims 1 to 6, the method further comprising:
- determining (203) whether the treatment parameter value is acceptable for the textile piece (10).

8. Method according to claim 7, the method further comprising:
- causing (205) a change in treatment of the textile piece and/or notification of a user when the determination indicates that the treatment parameter value for the textile piece (11) is invalid.

9. Method according to claim 8, wherein causing the change of treatment of the textile piece and/or the notification of a user comprises sending treatment parameter change information from the textile piece device (11) to a device other than the textile piece device.

10. Method according to any one of claims 1 to 9, comprising:
- receiving (301) information from a textile piece device (11) of a textile piece (10)
- determining and/or adapting (302) a treatment programme for the textile piece (10) at least partly depending on the received information.

11. Method according to claim 10, wherein the received information is a treatment parameter information comprising a treatment parameter value and/or representing a treatment cycle history of the textile piece, a textile piece treatment information indicative of an allowable treatment parameter value and/or an allowable treatment parameter value range for the textile piece, and/or a treatment parameter change information.

12. A textile piece device (11) for a textile piece (12) adapted to execute and/or control the method according to any one of claims 1 to 9, comprising at least one processor (110) and at least one memory (111) for executing and/or controlling the steps of the method according to any one of claims 1 to 9.

13. Textile piece device (11) according to claim 12, the textile piece device (11) comprising:
- at least one sensor (114), wherein the sensor (114) is arranged to detect and/or determine a treatment parameter value, wherein the treatment parameter value is characteristic of a load on the textile piece during a treatment cycle.

14. A device (12) adapted to execute and/or control the method according to any one of claims 10 and 11, comprising at least one processor and at least one memory for executing and/or controlling the steps of the method according to any one of claims 10 and 11.

15. A computer program product comprising program instructions executed on a processor of a device according to any one of claims 12, 13 or 14 for executing and/or controlling the method according to any one of claims 1 to 9, 10 and 11.

## Revendications

1. Procédé comprenant :
- obtenir, sur un dispositif (11) pour pièces textiles pour une pièce textile (10), au moins une valeur de paramètre de traitement détectée et/ou déterminée par un capteur (114), la valeur de paramètre de traitement étant caractéristique d'une charge de la pièce textile pendant un cycle de traitement, le cycle de traitement étant le lavage ou le séchage de la pièce textile, et
- stocker la valeur du paramètre de traitement dans une mémoire du dispositif de pièce textile de la pièce textile,
dans lequel la pièce textile fait partie d'une charge de lavage, dans lequel la charge de lavage comprend plusieurs pièces textiles avec un dispositif de pièce textile, et dans lequel les dispositifs de pièce textile communiquent et échangent les valeurs de paramètre de traitement détectées et/ou déterminées, dans lequel le dispositif de pièce textile peut être disposé et/ou est disposé sur et/ou dans une étiquette de la pièce textile.

2. Procédé selon la revendication 1, dans lequel le capteur fait partie du dispositif pour pièces textiles.

3. Procédé selon la revendication 1, dans lequel le capteur fait partie d'un dispositif différent du dispositif pour pièces textiles.

4. Procédé selon l'une quelconque des revendications 1 à 3, dans lequel la valeur du paramètre de traitement est indicative d'une température, d'une durée de traitement, d'une accélération, d'une pression, d'une vibration, d'un champ électromagnétique, d'un rayonnement électromagnétique, d'une fréquence acoustique, d'un niveau de pression acoustique, d'un pH, d'une conductivité, un potentiel redox, une odeur, une concentration d'ozone, une concentration de NOX, une concentration de SO2, une couleur, un pourcentage de blanc, une charge bactérienne, un lieu, une humidité, une pression atmosphérique, une vitesse de vent, une direction de vent, une intensité lumineuse, une diffusion Rayleigh et/ou une concentration de poussière.

5. Procédé selon l'une quelconque des revendications 1 à 3, le procédé comprenant en outre:
- l'envoi d'une information de paramètre de traitement à un dispositif autre que le dispositif de pièce textile, l'information de paramètre de traitement comprenant la valeur de paramètre de traitement et/ou représentant un historique de cycle de traitement de la pièce textile.

6. Procédé selon l'une quelconque des revendications 1 à 5, le procédé comprenant en outre:
- l'envoi d'une information de traitement de pièce textile depuis le dispositif de pièce textile (11) vers un dispositif différent du dispositif de pièce textile, l'information de traitement de pièce textile étant indicative d'une valeur de paramètre de traitement admissible et/ou d'une plage de valeurs de paramètre de traitement admissible pour la pièce textile.

7. Procédé selon l'une quelconque des revendications 1 à 6, le procédé comprenant en outre:
- déterminer (203) si la valeur du paramètre de traitement est admissible pour la pièce textile (10).

8. Procédé selon la revendication 7, le procédé comprenant en outre :
- la commande (205) d'un changement de traitement de la pièce textile et/ou d'une notification à un utilisateur si la détermination révèle que la valeur du paramètre de traitement pour la pièce textile (11) est inadmissible.

9. Procédé selon la revendication 8, dans lequel l'initiation du changement de traitement de la pièce de textile et/ou de la notification à un utilisateur comprend l'envoi d'une information de changement de paramètre de traitement depuis le dispositif de pièce de textile (11) à un dispositif différent du dispositif de pièce de textile.

10. Procédé selon l'une quelconque des revendications 1 à 9, comprenant :
- la réception (301) d'une information provenant d'un dispositif de pièce textile (11) d'une pièce textile (10)
- Déterminer et/ou adapter (302) un programme de traitement pour la pièce textile (10) au moins en partie en fonction de l'information reçue.

11. Procédé selon la revendication 10, dans lequel l'information reçue est une information de paramètre de traitement comprenant une valeur de paramètre de traitement et/ou représentant un historique de cycle de traitement de la pièce textile, une information de traitement de pièce textile indicative d'une valeur de paramètre de traitement admissible et/ou d'une plage de valeurs de paramètre de traitement admissible pour la pièce textile, et/ou une information de modification de paramètre de traitement.

12. Dispositif de traitement de pièces textiles (11) pour une pièce textile (12) agencé pour exécuter et/ou commander le procédé selon l'une des revendications 1 à 9, comprenant au moins un processeur (110) et au moins une mémoire (111) pour exécuter et/ou commander les étapes du procédé selon l'une des revendications 1 à 9.

13. Dispositif pour pièces textiles (11) selon la revendication 12, le dispositif pour pièces textiles (11) comprenant :
- au moins un capteur (114), le capteur (114) étant agencé pour détecter et/ou déterminer une valeur de paramètre de traitement, la valeur de paramètre de traitement étant caractéristique d'une charge de la pièce textile pendant un cycle de traitement.

14. Dispositif (12) agencé pour exécuter et/ou commander le procédé selon l'une des revendications 10 et 11, comprenant au moins un processeur et au moins une mémoire pour exécuter et/ou commander les étapes du procédé selon l'une des revendications 10 et 11.

15. Produit de programme d'ordinateur comprenant des instructions de programme exécutées sur un processeur d'un dispositif selon l'une des revendications 12, 13 ou 14, pour l'exécution et/ou la commande du procédé selon l'une des revendications 1 à 9, 10 et 11.
